# EUROPÄISCHE PATENTSCHRIFT

(11) **EP 2 989 408 B1**
(45) Veröffentlichungstag und Bekanntmachung des Hinweises auf die Patenterteilung: **17.03.2021**
(21) Anmeldenummer: 14715929.7
(22) Anmeldetag: 08.04.2014
(51) Int. Cl.: F41G 3/06, F42C 11/06, F42C 17/04, F41G 3/08

(54) **VERFAHREN ZUM BETRIEB EINES WAFFENSYSTEMS**
METHOD FOR OPERATING A WEAPON SYSTEM
PROCÉDÉ D'EXPLOITATION D'UN SYSTÈME D'ARME

(30) Priorität: 26.04.2013 DE 102013007229
(43) Veröffentlichungstag der Anmeldung: 02.03.2016
(73) Patentinhaber: Rheinmetall Waffe Munition GmbH, 29345 Unterlüß (DE)
(72) Erfinder: BERG, Wolfang-Peter, 29320 Hermannsburg (DE); SCHERGE, Wolfgang, 29320 Hermannsburg (DE)
(74) Vertreter: Dietrich, Barbara
(86) Internationale Anmeldenummer: PCT/EP2014/057075
(87) Internationale Veröffentlichungsnummer: WO 2014/173679

(56) Entgegenhaltungen:
- EP-A2- 2 226 607
- WO-A1-2012/007820
- DE-A1- 3 837 922
- FR-A1- 2 577 036
- US-A- 3 339 457
- US-A- 3 500 746
- US-A- 5 814 755

## Beschreibung

Die Erfindung betrifft ein Verfahren zum Betrieb eines Waffensystems, welches sowohl eine Waffe mit einem in der Seite und Höhe richtbaren Waffenrohr und einem Feuerleitrechner als auch, im geladenen Zustand der Waffe, eine von dem Feuerleitrechner programmierbare Munition umfasst. Dabei enthält die Munition einen als Sprenggeschoss ausgebildeten Gefechtskopf mit programmierbarem Zünder, der entsprechend seiner Programmierung, nach Abschuss der Munition in einem, in Bezug auf ein sich bewegendes Ziel, räumlich vorgebbaren Luftsprengpunkt gezündet wird.

Die Erfindung bezieht sich ferner auf ein Waffensystem zur Durchführung dieses Verfahrens. Dabei werden die Höhe und der Abstand des Luftsprengpunktes in Bezug auf das Ziel derart gewählt, dass die bei der Detonation des Gefechtskopfes erzeugten Splitter optimal auf das Ziel wirken.

Bei der Waffe des Waffensystems kann es sich beispielsweise um die Waffenanlage eines Kampfpanzers KPz und bei der Munition beispielsweise um die im Modus "Luftsprengpunkt" betriebene, unter der Bezeichnung DM 11 bei der Bundeswehr verwendete, programmierbare Sprengmunition handeln (vgl. z.B. den Artikel "Das Panzerdetail - Munition 120 mm Kanone von Rheinmetall" im Internet unter: http://www.kotsch88.de/m_120_mm.htm (aufgerufen am 19.03.2013)).

Bei Verfahren zum Betrieb bekannter KPz- Waffensysteme berechnet der Feuerleitrechner des Feuerleitsystems des jeweiligen Kampfpanzers üblicherweise aus der Richtung der Waffe in Bezug auf das Ziel, der Zielentfernung, den munitionsspezifischen ballistischen Daten (Schusstafel) der Treibladungstemperatur der Munition sowie der Mündungsgeschwindigkeit des Gefechtskopfes und der Verkantung des Kampfpanzers im Gelände, die Elevation und die seitliche Richtung des Waffenrohres sowie die Tempierzeit des Munitionszünders. Häufig wird auch der, auf den Gefechtskopf wirkende Querwind berücksichtigt. Anschließend bewirkt dann der Feuerleitrechner mittels entsprechender Stellantriebe ein Richten des Waffenrohres sowie eine Übertragung der Daten (Tempierzeit) auf den programmierbaren Zünder des Gefechtskopfes.

Bei Zielen, die sich mit hoher Geschwindigkeit auf die Waffe zu- oder von dieser wegbewegen, sind die bekannten Verfahren relativ ungenau, da die Zielgeschwindigkeit zur Berechnung der Flugzeit des Gefechtskopfes unberücksichtigt bleibt.

Aus der EP 1 452 825 B1 ist ein Verfahren zum Betrieb eines Waffensystems bekannt, bei dem zur Ermittlung eines Luftsprengpunktes der Feuerleitrechner zunächst die Elevation des Waffenrohres und der Zündzeitpunkt des Gefechtskopfes mittels einer berechneten Mündungsgeschwindigkeit des Gefechtskopfes der geladenen Munition bestimmt wird. Die Vorberechnung kann vor der Messung der tatsächlichen Mündungsgeschwindigkeit durchgeführt werden. Nach Abschuss der Munition wird dann die tatsächliche Mündungsgeschwindigkeit des entsprechenden Gefechtskopfes gemessen und die zu programmierende Tempierzeit des nächsten zu verschießenden Gefechtskopfes unter Berücksichtigung der gemessenen Mündungsgeschwindigkeit bestimmt.

In dieser Druckschrift wird auch erwähnt, dass bei sich schnell bewegenden Zielen, die Geschwindigkeit des jeweiligen Zieles zur Ermittlung der Flugdauer des Gefechtskopfes bis zum Erreichen des jeweiligen Luftsprengpunktes berücksichtigt werden sollte, doch lassen sich dieser Druckschrift keinerlei Angaben entnehmen, wie dieses realisiert werden könnte.

Die US 5,814,755 A beschreibt ein Verfahren zur Berechnung der Zerlegungszeit eines programmierbaren Geschosses, wobei der Berechnung mindestens eine aus Sensordaten ermittelte Treffdistanz zu einem Zielobjekt, eine an der Mündung eines Geschützrohres gemessene Geschossgeschwindigkeit und eine vorgebbare optimale Zerlegungsdistanz zwischen einem Treffpunkt und einem Zerlegungspunkt des Geschosses zugrunde gelegt ist. Der Vorteil des vorgeschlagenen Verfahrens wird darin gesehen, dass eine gegebene Zerlegungsdistanz von der aktuellen gemessenen Geschossgeschwindigkeit unabhängig ist. Der vorgeschlagene Korrekturfaktor für die Korrektur der Zerlegungszeit basiert auf den Schießelementen des Treffpunktes für die Steuerung der Waffe. Eine das Verfahren durchführende Vorrichtung umfasst eine Feuerleitung und ein Geschütz, wobei die Feuerleitung einen Suchsensor für die Entdeckung des Zieles und einen mit diesem verbundenen Folgesensor für die Zielerfassung, 3-D-Zielverfolgung und die 3-D Zielvermessung aufweist. Des Weiteren ist ein Feuerleitrechner mit umfasst. Ein Hauptfilter leitet die vom Folgesensor empfangenen 3-D-Zieldaten in Form von geschätzten Zieldaten wie Position, Geschwindigkeit, Beschleunigung usw. an eine Vorhalt-Recheneinheit weiter. Die Vorhalt-Recheneinheit errechnet aus einer Vorhaltgeschwindigkeit und den (geschätzten) Zieldaten eine Treffdistanz. Die Vorhaltgeschwindigkeit wird beispielsweise aus dem Mittelwert einer Anzahl über die Date-Transmission zugeführter gemessener Geschwindigkeiten bestimmt, die nicht der aktuell gemessenen Geschwindigkeit entspricht. Die Vorhalt-Recheneinheit ermittelt einen entsprechenden Geschützwinkel des Azimutes und der Elevation.

Der Erfindung liegt die Aufgabe zugrunde, ein Verfahren der eingangs erwähnten Art anzugeben, mit dem der optimale Luftsprengpunkt, und damit die Tempierzeit des programmierbaren Zünders, auch dann sehr genau ermittelt werden kann, wenn sich das Ziel mit hoher Geschwindigkeit zu dem KPz- Waffensystem hinbewegt oder sich von diesem entfernt. Die Erfindung soll ferner ein KPz spezifisches Waffensystem zur Durchführung des Verfahrens offenbaren.

Diese Aufgabe wird erfindungsgemäß hinsichtlich des Verfahrens durch die Merkmale des Anspruchs 1 und hinsichtlich des Waffensystems durch die Merkmale des Anspruchs 5 gelöst. Weitere, besonders vorteilhafte Ausgestaltungen der Erfindung offenbaren die Unteransprüche.

Es soll ein Verfahren aufgezeigt werden, das angewendet werden kann bei Zielen mit hoher Geschwindigkeit, insbesondere bei Bewegungsanteilen der Bewegung des Ziels in Schussrichtung.

Die Erfindung beruht im Wesentlichen auf dem Gedanken, zur Ermittlung der Flugbahn und des Zündzeitpunktes des Gefechtskopfes zusätzlich zu den Messungen der Zielentfernung, der Schussrichtung, des Querwindes und der Bewegung der Waffe etc. auch die zur Waffe gerichtete Geschwindigkeitskomponente des Zieles (Längsgeschwindigkeit v_{z} in Blickrichtung) zu berücksichtigen. Hierzu werden mindestens zwei zeitlich aufeinander folgenden Entfernungsmessungen zwischen der Waffe und dem sich bewegenden Ziel durchgeführt und aus deren Differenz sowie aus dem zeitlichen Abstand zwischen den Entfernungsmessungen die Geschwindigkeit des Zieles bestimmt. Vor Schussabgabe werden dann durch den Feuerleitrechner unter Berücksichtigung des Zieles der aktuelle Abstand, der Flugzeit sowie der gemessenen Geschwindigkeit des Zieles, die korrigierte Flugbahn und die Tempierzeit durch Extrapolation ermittelt und anschließend das Waffenrohr hinsichtlich seiner Elevation ausgerichtet sowie der Zünder hinsichtlich des genauen Zündzeitpunktes des Gefechtskopfes programmiert. Damit ergibt sich die extrapolierte Zielentfernung aus der Anfangsgeschwindigkeit (Entfernung aktuell) und der Zielbewegung, berechnet aus Flugzeit mal Ziellängsgeschwindigkeit. Die neue Entfernung ergibt sich somit aus der aktuellen Entfernung plus Flugzeit aktuell als Ziellängsgeschwindigkeit. Die neue Flugzeit wird aus der Schusstafel und der neuen Entfernung bestimmt. Mit der extrapolierten Zielentfernung wird die Flugbahn und Tempierzeit neu berechnet, die Tempierzeit bei bewegten (sich bewegenden) Zielen besser berechnet.

Eine kontinuierliche Entfernungsmessung ist nicht notwendig. D. h. während des Richtvorganges erfolgt die Entfernungsmessung.

Durch das Verfahren stellt sich eine Verbesserung der Treffgenauigkeit eines KPz bei schnell beweglichen Zielen ein, bedingt durch die Ermittlung der Ziellängsgeschwindigkeit, der Berücksichtigung der ermittelten Geschwindigkeit sowie bevorzugt der Berücksichtigung der Längswindgeschwindigkeit. Die Längswindkomponente kann z. B. von einer in der Umgebung vorhandenen oder aufbau baren Wetterstation abgefragt werden.

Eine weitere Erhöhung der Genauigkeit, die Tempierzeit des Gefechtskopfes zu ermitteln, kann dadurch erreicht werden, dass zusätzlich zur Geschwindigkeit des Zieles auch die Geschwindigkeitskomponente des Windes in Richtung der Verbindungsachse Waffe-Ziel gemessen und anschließend von dem Feuerleitrechner zur Berechnung der Elevation des Waffenrohres und des Zündzeitpunktes des Gefechtskopfes herangezogen wird.

Weitere Einzelheiten und Vorteile der Erfindung ergeben sich aus dem folgenden, anhand von zwei Figuren erläuterten Ausführungsbeispiel. Es zeigen:
Fig. 1 ein Kampfpanzer, der ein sich schnell näherndes Ziel einmal mit herkömmlichem Verfahren und einmal gemäß dem erfindungsgemäßen Verfahren beschießt.
Fig. 2 die schematische Ansicht eines Waffensystems, mit dem das erfindungsgemäße Verfahren realisierbar ist.

In Fig. 1 ist mit 1 ein Kampfpanzer bezeichnet, der ein Waffensystem 2 umfasst, welches in Fig. 2 als Blockschaltbild schematisch dargestellt ist.

Das Waffensystem 2 umfasst eine Waffe 3 mit einem mittels entsprechender Stellantriebe 4 höhenrichtbaren Waffenrohr 5 und einem Feuerleitrechner 6 mit Bediengerät 6'. Außerdem befindet sich in dem geladenen Zustand der Waffe 3, in dem Waffenrohr 5 eine mittels des Feuerleitrechners 6 programmierbare Munition 7.

Mit dem Waffensystem 2 soll in dem in Fig. 1 dargestellten Ausführungsbeispiel als Ziel 8 ein Landungsboot beschossen werden, welches sich hier beispielsweise im Wasser mit hoher Geschwindigkeit auf den beispielsweise an einem Strand befindlichen Kampfpanzer 1 zubewegt.

Mit 9 ist in Fig. 1 die erste Flugbahn des der Munition 7 zugeordneten Gefechtskopfes 10 bezeichnet, wie sie sich bei Anwendung eines herkömmlichen Verfahrens ergibt. Da die Geschwindigkeit des Zieles 8 in Richtung auf das Waffensystem 2 in diesem Fall unberücksichtigt bleibt, ergibt sich aus der kurz vor dem Abschuss mittels eines Laserentfernungsmessers 11 ermittelten ersten Zielentfernung L₀ und den in Bezug auf das Ziel 8 vorgegebenen Abständen eines optimalen Luftsprengpunktes, der in Fig. 1 mit 12 gekennzeichnete erste Luftsprengpunkt.

Aufgrund der schnellen Bewegung des Zieles 8 in Richtung auf das Waffensystem 2 befindet sich das Ziel 8 bei der Detonation des Gefechtskopfes 10 aber tatsächlich bereits in einer Entfernung L₁ vom Waffensystem 2, die so weit vor dem ersten Luftsprengpunkt 12 liegt, dass der Gefechtskopf 10 keine oder nur eine geringe Wirkung auf das Ziel 8 ausübt.

Erfindungsgemäß ist nun vorgesehen, dass auch die Geschwindigkeitskomponente des Zieles 8 in Richtung des Waffensystems 2 zur Ermittlung der Elevation des Waffenrohres 5 und der Tempierzeit der programmierbaren Munition 7 herangezogen wird, so dass sich statt der mit 9 bezeichneten ersten Flugbahn eine mit 13 bezeichnete (korrigierte) zweite Flugbahn des Gefechtskopfes 10 ergibt. Die zweite Flugbahn 13 und die Tempierzeit des Zünders des Gefechtskopfes 10 sind dabei derart gewählt, dass der optimale zweite Luftsprengpunkt 14 vor dem sich nähernden Ziel 8 und oberhalb dieses liegt.

Hierzu wird aus mindestens zwei aufeinander folgenden Entfernungsmessungen mit Hilfe des Laserentfernungsmessers 11 die Längsgeschwindigkeit v_{z} des sich auf das Waffensystem 2 zubewegenden Zieles 8 bestimmt. Mit Hilfe dieser Längsgeschwindigkeit v_{z} kann dann der Feuerleitrechner 6 aus der anfänglichen Zielentfernung L₀ die (extrapolierte, tatsächliche) zweite Zielentfernung L₁ berechnen (näherungsweise gilt: L₁ = L₀ - v_{z}. Δt, wobei Δt der zeitliche Abstand der Zielabstandsmessungen ist).

Aus der Vorgabe der Position des optimalen Luftsprengpunktes 14 in Bezug auf das Ziel 8 (X- Offset; H- Offset) ermittelt dann der Feuerleitrechner 6 die Elevation des Waffenrohres 5 und die Tempierzeit des Zünders der programmierbaren Munition und überträgt die entsprechenden Daten auf die Stellantriebe 4 und die Munition 7 vor deren Abfeuerung.

Die Erfindung ist nicht auf das vorstehend beschriebene Ausführungsbeispiel beschränkt. So kann beispielsweise vorgesehen sein, dass der Feuerleitrechner 6 auch die auf das Ziel 8 wirkende Windgeschwindigkeit bei der Berechnung der Daten für das Richten des Waffenrohres und der Tempierzeit berücksichtigt. Hierzu ist der Feuerleitrechner 6 mit einem Sensor 15 zur Ermittlung der zur Waffe 3 gerichteten Windgeschwindigkeitskomponente oder einer entsprechenden Eingabemöglichkeit für extern ermittelte Windgeschwindigkeiten verbunden (Fig. 2).

### Bezugszeichenliste

- 1: Kampfpanzer
- 2: Waffensystem
- 3: Waffe
- 4: Stellantrieb
- 5: Waffenrohr
- 6: Feuerleitrechner
- 6': Bediengerät
- 7: Munition
- 8: Ziel
- 9: (erste) Flugbahn
- 10: Gefechtskopf
- 11: Laserentfernungsmesser
- 12: (erster) Luftsprengpunkt
- 13: (zweite) Flugbahn
- 14: (zweiter) Luftsprengpunkt
- 15: Sensor

- L₀: (erste) Zielentfernung
- L₁: (zweite) Zielentfernung
- v_{z}: Längsgeschwindigkeit

## Patentansprüche

1. Verfahren zum Betrieb eines Waffensystems, welches sowohl eine Waffe (3) mit einem höhenrichtbaren Waffenrohr (5) und einem Feuerleitrechner (6) als auch, im geladenen Zustand der Waffe (3), eine von dem Feuerleitrechner (6) programmierbare Munition (7) umfasst, wobei die Munition (7) einen als Sprenggeschoss ausgebildeten Gefechtskopf (10) mit programmierbarem Zünder enthält, der entsprechend seiner Programmierung nach Abfeuerung der Munition (7) in einem, in Bezug auf ein sich bewegendes Ziel (8) räumlich vorgebbaren Luftsprengpunkt (12, 14) gezündet wird, mit den Merkmalen:
a. zur Ermittlung der Flugbahn (13) und der Tempierzeit des Gefechtskopfs (10) wird zusätzlich zu den Messungen der Zielentfernung (Lₒ) und der Schussrichtung auch die zur Waffe (3) gerichtete Geschwindigkeitskomponente des Ziels (8) als Ziellängsgeschwindigkeit (v_{z}) ermittelt,
b. zur Ermittlung der zur Waffe (3) gerichteten Geschwindigkeitskomponente des Ziels (8) werden mindestens zwei zeitlich aufeinander folgende Entfernungsmessungen zwischen der Waffe (3) und dem sich bewegenden Ziel (8) durchgeführt und aus deren Differenz sowie dem zeitlichen Abstand zwischen den Entfernungsmessungen die Ziellängsgeschwindigkeit (v_{z}) des Ziels (8) bestimmt,
c. durch den Feuerleitrechner (6) werden unter Berücksichtigung des Ziels (8), der anfänglichen Zielentfernung (Lₒ), der Flugzeit des der Munition (7) zugehörigen Gefechtskopfes (10) sowie der ermittelten Ziellängsgeschwindigkeit (v_{z}) des Ziels (8), die korrigierte Flugbahn und die Tempierzeit des Gefechtskopfs (10) durch Extrapolation ermittelt, wobei
d. sich die extrapolierte Zielentfernung aus der anfänglichen Zielentfernung (Lₒ) und der Zielbewegung, berechnet aus Flugzeit des der Munition (7) zugehörigen Gefechtskopfes (10) mal Ziellängsgeschwindigkeit (v_{z}) des Ziels (8), ergibt,
e. und anschließend das Waffenrohr (5) hinsichtlich seiner Elevation ausgerichtet sowie der Zünder des Gefechtskopfs (10) hinsichtlich der Tempierzeit programmiert wird.

2. Verfahren nach Anspruch 1, wobei zusätzlich zur Geschwindigkeitskomponente des Ziels (8) auch die zur Waffe (3) gerichtete Windkomponente ermittelt und von dem Feuerleitrechner (6) zur Ermittlung der Flugbahn und des Zündzeitpunktes des Gefechtskopfes (10) herangezogen wird.

3. Verfahren nach Anspruch 1 oder 2, wobei der aktuelle Abstand zwischen der Waffe (3) und dem Ziel (8) unmittelbar vor Schussabgabe ermittelt wird.

4. Verfahren nach einem der Ansprüche 1 bis 3, wobei die korrigierte Flugbahn und die Tempierzeit des Zünders des Gefechtskopfes (10) derart gewählt sind, dass ein optimaler zweiter Luftsprengpunkt (14) vor dem sich nähernden Ziel (8) und oberhalb dieses liegt.

5. Waffensystem umfassend eine Waffe (3), einen Laserentfernungsmesser (11) und einen Feuerleitrechner (6), der mit dem Laserentfernungsmesser (11) verbunden ist, **dadurch gekennzeichnet, dass** der Feuerleitrechner (6) derart ausgelegt ist, das Verfahren nach einem der Ansprüche 1 bis 4 durchzuführen.

6. Waffensystem nach Anspruch 5, weiter umfassend einen Sensor, der mit dem Feuerleitrechner verbunden ist und der die zur Waffe (3) gerichteten Windgeschwindigkeitskomponenten misst, wobei der Feuerleitrechner (6) derart ausgelegt ist, dass die gemessenen Windgeschwindigkeitskomponenten bei der Ermittlung der Flugbahn (13) und der Tempierzeit des Zünders des Gefechtskopfes (10) berücksichtigt werden.

## Claims

1. Method for the operation of a weapon system, which contains both a weapon (3) with a height-adjustable barrel (5) and a fire control computer (6) and, with the weapon (3) in the loaded state, includes ammunition (7) programmable by the fire control computer (6), wherein the ammunition (7) contains a warhead (10) in the form of an explosive device with a programmable detonator, which is detonated according to its programming after firing of the ammunition (7) at a spatially predetermined air blast point (12, 14) in relation to a moving target (8), with the characteristics:
a. in order to determine the trajectory (13) and the arming time of the warhead (10), in addition to the measurements of the target distance (Lₒ) and the firing range, the velocity component of the target (8) directed towards the weapon (3) is also determined as the target longitudinal velocity (v_{z}),
b. in order to determine the velocity component of the target (8) directed towards the weapon (3) at least two consecutive distance measurements are carried out between the weapon (3) and the moving target (8) and the target longitudinal velocity (v_{z}) of the target (8) is determined from the difference and the time interval between the determination measurements,
c. the corrected trajectory and the arming time of the warhead (10) are determined by the fire control computer (6) by extrapolation, taking into account the target (8), the initial target distance (Lₒ), the flight time of the warhead (10) which is associated with the ammunition (7) and the determined target longitudinal velocity (v_{z}) of the target (8), wherein
d. the extrapolated target distance results from the initial target distance (Lₒ) and the target movement calculated from the flight time of the warhead (10) associated with the ammunition (7) times the target longitudinal velocity (v_{z}) of the target (8),
e. and then the barrel (5) is oriented with respect to its elevation and the detonator of the warhead (10) is programmed with respect to the arming time.

2. Method according to claim 1, wherein in addition to the velocity component of the target (8), the wind component directed towards the weapon (3) is also determined and used by the fire control computer (6) to determine the trajectory and ignition time of the warhead (10).

3. Method according to claim 1 or 2, wherein the current distance between the weapon (3) and the target (8) is determined immediately before firing.

4. Method according to any one of claims 1 to 3, wherein the corrected flight path and the arming time of the detonator of the warhead (10) are chosen in such a way that an optimal second air blast point (14) is in front of and above the approaching target (8).

5. Weapon system comprising a weapon (3), a laser rangefinder (11) and a fire control computer (6), which is connected to the laser rangefinder (11), **characterized in that** the fire control computer (6) is designed to perform the method according to any one of claims 1 to 4.

6. Weapon system according to Claim 5, further comprising a sensor, which is connected to the fire control computer and which measures the wind velocity components directed towards the weapon (3), wherein the fire control computer (6) is designed in such a way that the measured wind velocity components are taken into account in determining the trajectory (13) and the arming time of the detonator of the warhead (10).

## Revendications

1. Procédé de fonctionnement d'un système d'arme qui comprend aussi bien une arme (3), pourvue d'un canon (5) réglable en hauteur et d'un calculateur de conduite de tir (6), qu'une munition (7), programmable par le calculateur de conduite de tir (6), lorsque l'arme (3) est chargée, la munition (7) contenant une ogive (10) conçue comme un projectile explosif et pourvue d'une amorce programmable qui est allumée, selon sa programmation après la mise à feu de la munition (7), à un point d'explosion dans l'air (12, 14) qui peut être prédéterminé spatialement par rapport à une cible (8), le procédé comprenant les caractéristiques suivantes :
a. la composante de vitesse de la cible (8), dirigée vers l'arme (3), est également déterminée comme vitesse longitudinale cible (V_{z}), en plus des mesures de la distance cible (Lₒ) et de la direction de tir, pour déterminer la trajectoire (13) et le temps de régulation de température de l'ogive (10),
b. pour déterminer la composante de vitesse de la cible (8), dirigée vers l'arme (3), au moins deux mesures de distance temporellement successives sont effectuées entre l'arme (3) et la cible mobile (8) et la vitesse longitudinale (V_{z}) de la cible (8) est déterminée à partir de leur différence et de l'intervalle de temps entre les mesures de distance,
c. la trajectoire de vol corrigée et le temps de régulation de température de l'ogive (10) sont déterminés par extrapolation par le calculateur de conduite de tir (6) avec prise en compte de la cible (8), de la distance de cible initiale (Lₒ), du temps de vol de l'ogive (10) associée à la munition (7) et de la vitesse longitudinale déterminée (V_{z}) de la cible (8),
d. la distance de cible extrapolée est obtenue à partir de la distance de cible initiale (Lₒ) et du mouvement de cible, calculés à partir du temps de vol de l'ogive (10) associée à la munition (7) multiplié par la vitesse longitudinale (V_{z}) de la cible (8),
e. puis le canon (5) de l'arme est orienté quant à son élévation et l'amorce de l'ogive (10) est programmée quant au temps de régulation de température.

2. Procédé selon la revendication 1, la composante de vent dirigée vers l'arme (3) étant également déterminée, en plus de la composante de vitesse de la cible (8), et utilisée par le calculateur de conduite de tir (6) pour déterminer la trajectoire de vol et l'instant d'amorçage de l'ogive (10).

3. Procédé selon la revendication 1 ou 2, la distance actuelle entre l'arme (3) et la cible (8) étant déterminée immédiatement avant le tir.

4. Procédé selon l'une des revendications 1 à 3, la trajectoire de vol corrigée et le temps de régulation de température de l'amorce de l'ogive (10) sont choisis de telle sorte qu'un deuxième point d'explosion dans l'air optimal (14) se trouve devant la cible en approche (8) et au-dessus de celle-ci.

5. Système d'arme comprenant une arme (3), un télémètre laser (11) et un calculateur de conduite de tir (6) qui est relié au télémètre laser (11), **caractérisé en ce que** le calculateur de conduite de tir (6) est conçu de manière à mettre en œuvre le procédé selon l'une des revendications 1 à 4.

6. Système d'arme selon la revendication 5, comprenant en outre un capteur qui est relié au calculateur de conduite de tir et qui mesure les composantes de vitesse de vent dirigées vers l'arme (3), le calculateur de guidage de tir (6) étant conçu de manière à ce que les composantes de vitesse de vent mesurées sont prises en compte lors de la détermination de la trajectoire de vol (13) et du temps de régulation de température de l'amorce de l'ogive (10).
